# EUROPÄISCHE PATENTSCHRIFT

(11) **EP 4 116 461 B1**
(45) Veröffentlichungstag und Bekanntmachung des Hinweises auf die Patenterteilung: **26.11.2025**
(21) Anmeldenummer: 22176403.8
(22) Anmeldetag: 31.05.2022
(51) Int. Cl.: C25B 1/14, C25B 1/16, C25B 1/18, C25B 1/50, C25B 9/19, C25B 9/75, C25B 15/08

(54) **VERFAHREN ZUR HERSTELLUNG VON ALKALICARBONATEN UND/ODER -HYDROGENCARBONATEN AUS ALKALISALZHALTIGEN ABWÄSSERN**
METHOD FOR THE PREPARATION OF ALKALI CARBONATES AND / OR HYDROGEN CARBONATES FROM WASTE WATER CONTAINING ALKALI SALTS
PROCÉDÉ DE PRODUCTION DE CARBONATES ALCALINS ET/OU DE CARBONATES ALCALINS D'HYDROGÈNE À PARTIR DES EAUX USÉES ALCALINES SALINES

(30) Priorität: 08.06.2021 DE 102021114648
(43) Veröffentlichungstag der Anmeldung: 11.01.2023
(73) Patentinhaber: Fraunhofer-Gesellschaft zur Förderung der angewandten Forschung e.V., 80686 München (DE)
(72) Erfinder: Friedrich, Hans-Jürgen, 80686 München (DE); Tempel, Mirko, 80686 München (DE); Rott, Hans-Jürgen, 80686 München (DE)
(74) Vertreter: Kailuweit & Uhlemann Patentanwälte Partnerschaft mbB

(56) Entgegenhaltungen:
- CN-A- 107 298 450
- CN-B- 108 660 476
- RU-C2- 2 157 338
- PAN XI-JUAN ET AL: "Electrochemical separation of magnesium from solutions of magnesium and lithium chloride", HYDROMETALLURGY., vol. 191, 1 January 2020 (2020-01-01), NL, pages 1 - 7, XP055932977, ISSN: 0304-386X, DOI: 10.1016/j.hydromet.2019.105166

## Beschreibung

Die Erfindung betrifft ein Verfahren zur Herstellung von Alkalicarbonaten und/oder - hydrogencarbonaten aus einer wässrigen Ausgangslösung, enthaltend Alkalisalze und Erdalkalisalze, wobei die Alkalisalze in der Ausgangslösung Alkalisulfate oder Alkalisulfate und Alkalichloride und die Erdalkalisalze Erdalkalisulfate oder Erdalkalisulfate und Erdalkalichloride sind, beispielsweise Abwässern aus dem Bergbau.

Alkalicarbonate und Alkalihydrogencarbonate, insbesondere Kalium- und/oder Natriumcarbonat stellen einen wichtigen Rohstoff dar. Zum Beispiel wird Soda (Natriumcarbonat), aber auch Natron (Natriumhydrogencarbonat) als wichtiger Rohstoff auf vielfache Weise u. a. in der Chemie-, Metall-, Papier- und Glasindustrie eingesetzt. So werden Leicht- und Schwersoda jährlich im Umfang von ca. 1,6 Mio. t in Deutschland hergestellt. Es ist an vielen Stellen nicht ersetzbar, sodass mit einer dauerhaften Herstellung solcher Produkte zu rechnen ist.

Nachteilig setzt die herkömmliche Herstellung der Alkalihydrogencarbonate, insbesondere von Natriumhydrogencarbonat, als Basischemikalien je t Produkt ca. 0,8 t CO₂ frei und führt darüber hinaus zum Anfall von ca. 10 m³ / t Na-/Ca-Chloridablauge. Hierdurch kommt es zu einer starken Mineralisation der Vorfluter im Abstrom von Produktionsanlagen. Hersteller von Soda sehen sich daher zunehmend in der Kritik, was die erhebliche Gewässerbelastung anbelangt.

Soda wird heute meist großtechnisch nach dem Solvay-Verfahren auf Basis der Rohstoffe Kochsalz (NaCl), Kohle (Kohlenstoff), Kalk (CaCO3) und Ammoniak hergestellt. Das für die Herstellung benötigte CO₂ wird aus Kohle durch Verbrennung gewonnen. Durch das Brennen von Kalk für die Rückgewinnung des Ammoniaks, über das Austreiben mittels Zugabe von Kalkmilch zum Reaktionsgemisch, entsteht CaCl₂ in erheblich großer Menge, das nicht weiter verwertbar ist und in gelöster Form die Vorflut oder in Stapelbecken eingeleitet wird.

Da beim Solvay-Verfahren NaCl nur unvollständig umgesetzt wird, enthalten die Abwässer auch bis zu 50 g/I NaCl, welches verloren geht.

Um die immensen Umweltbelastungen, die durch das Solvay Verfahren entstehen, zu minimieren, wurden verschiedene Vorschläge entwickelt, die CO₂- und Energiebilanz des Prozesses zu verbessern und einige der Verfahrensstufen teilweise durch elektrochemische Prozessschritte zu ersetzen.

In der US2012/0298522A1 ist eine solche Verfahrenskombination beschrieben. Vorgeschlagen wird dort, CO₂ in Ammoniakwasser oder in Sodalösung einzuleiten, darüber unter Zugabe von Salzsole (NaCl-Lösungen) das Hydrogencarbonat zu erzeugen und mittels Elektrolyse (Kathodenreaktion) das Hydrogencarbonat in das Carbonat zu überführen. In der Anodenreaktion kann wahlweise Salzsäure oder Chlor gebildet werden. CO₂-Emissionen können nach diesem Verfahrensvorschlag zwar abgesenkt, jedoch nicht vermieden werden.

Aus dem Stand der Technik ist die Möglichkeit der Erzeugung von Soda über die Chlor-Alkali-Elektrolyse bekannt.

Keines der Verfahren überwindet die oben aufgeführten Nachteile des Stands der Technik.

Weiterhin stellt auch der Erz- und Kohlebergbau und das Anfallen der damit verbundenen belasteten Abwässer ein enormes ökologisches Problem dar, da die Abbauprozesse oft mit erheblichen Eingriffen in die Ökologie der Wassersysteme einhergehen. Sie können ganze Fluss-Einzugsgebiete negativ beeinflussen. Die Abtrennung von Eisen, anderen Schwermetallen und Arsen sowie die Neutralisation der Abwässer wird mittlerweile über Standardverfahren erzielt.

EP 1600426B1 beschreibt ein Verfahren und Vorrichtung zur Abtrennung von Sulfationen aus schwefelsauren Wässern, wie sie häufig in Bergbaugebieten vorkommen. Dabei wird das schwefelsaure Wasser in die beiden Kathodenräume einer dreigeteilten Elektrolysezelle mit einer zwischen Kathoden- und Anodenraum angeordneten Anionaustauschermembran eingeleitet und dort einer Elektrolyse und Elektrodialyse unterzogen. Vorhandene Anionen werden dabei aus den Kathodenräumen durch die Anionenaustauschermembran in den Anodenraum transportiert und können somit abgetrennt werden. Das Verfahren ist kompliziert und die dreiteilige Elektrolysezelle wartungsaufwendig.

Großtechnisch ungelöst ist jedoch nach wie vor das Problem des Eintrags von hohen Salzfrachten in die Vorflut. Die Abwässer enthalten, je nach Herkunft, große Mengen an Sulfaten (Kohle- und Erzbergbau) oder Chloriden (Kali- und Salzbergbau).

Zur Lösung dieses Problems, wie beispielsweise die Reduzierung der Salzfrachten, sind elektrochemische Membranverfahren bekannt.

CN107298450B beschreibt die Herstellung von Alkalicarbonat am Beispiel des Lithiums, beginnend bei einer Lithium-Adsorption an einer Harz-Säule, gefolgt von bipolarer Membran-Elektrodialyse. Störendes Magnesium wird mittels einer Fällung mit NaOH entfernt. Das erhaltene LiOH wird mit CO₂-Gas als Lithiumcarbonat gefällt. Das Verfahren ist nachteiliger Weise nur geeignet für geringe Lithium-Konzentrationen von 0,5-1,5M. Insbesondere der Lithium-Adsorptionsschritt an einer mit Harz gefüllten Säule begrenzt die Anwendbarkeit des Verfahrens im großtechnischen Maßstab bzw. bei größeren Alkalisalzlasten. Bei der beschriebenen Methode wird bereits von einer Carbonatsalz-reichen Lösung ausgegangen (Tabelle 1). Die Last an Erdalkaliverbindungen in den zu behandelnden Lösungen wird nicht mitgeteilt. Nachteilig entstehen bei der Fällung des Magnesiums mit NaOH, gerade im großtechnischen Maßstab, enorme Abfallmengen an NaCl.

Pan et al. (2020) offenbaren ein mehrstufiges Membranelektrolyseverfahren für LiCl/MgCl₂-enthaltende Lösungen. Ziel ist die Rückgewinnung des Magnesiums aus Magnesium-reichen Lösungen sowie die Befreiung von Lithium-Rückständen. Beinhaltet sind eine elektrolytische Fällung von Mg(OH)₂, elektrodialytische Aufkonzentrierung der Li-Lösung gefolgt von einer elektrolytischen Carbonatisierung, um das Lithium als festes Lithiumcarbonat vom gewünschten Magnesiumhydroxid (Mg(OH)₂) entfernen zu können. Das Verfahren funktioniert lediglich für geringe Alkalisalzkonzentrationen (1,18 mol/I im Katholyt, Tabelle 1). Ausgegangen wird von Lösungen mit sehr hoher Erdalkalikonzentration (für Magnesium 1,05 mol/l, Tabelle 1) mit einem Verhältnis von Erdalkali Magnesium zu Alkali Lithium von 98:1.

Für Lithiumhydroxid (LiOH) als wichtige industrielle Verbindung offenbart DE102015203395A1 ein elektrodialytisches Reinigungsverfahren zum Erhalt einer LiOH-haltigen wässrigen Lösung aus einem mit Fremdstoffen verunreinigten LiOH-haltigen Diluat.RU 2157338 C2 offenbart ein Verfahren zur Herstellung von Lithiumhydroxiden, -hydrocarbonaten oder -carbonaten aus einer wässrigen Ausgangslösung, enthaltend Alkalisalze und Erdalkalisalze (aus natural Brine), insbesondere 15 g/l LiCI und 0.5 g/l Mg/CaCl₂ (Gesamtkonzentration der Erdalkalisalze in der Ausgangslösung ungefähr 0,008 mol/l und die Gesamtkonzentration der Alkalisalze in der Ausgangslösung 2 bis 5 mol/I), Li₂SO₄ wird als eine gleichwertige Alternative genannt (Absatz 17). Der pH-Wert liegt bei 10.5 bis 11.5 und die Stromdichte während der Elektrolyse und Elektrodialyse bei 3 bis 30 A/dm², also 30 bis 300 mA/cm².

Nachteilig werden bei den meisten Verfahren auch große Mengen an Halbkonzentraten gebildet, welche im Anschluss entsorgt werden müssen.

Aufgabe der Erfindung ist es, die Nachteile aus dem Stand der Technik zu überwinden und ein ökonomisch und ökologisch verbessertes Verfahren zur Herstellung von Alkalicarbonaten sowie -hydrogencarbonaten aus Alkalisulfaten bereitzustellen, wobei unmittelbar auch Abwässer aufgearbeitet werden können. Vorrangig sollen damit Abwässer des Kohlebergbaus, des Erz-, Kali- und Salzbergbaus eingesetzt werden können. Insbesondere soll NaCl-Abfall in großen Mengen vermieden werden. Das Verfahren sollte auch bei größeren Alkalisalz-Konzentrationen ab ca. 2 mol/l (Alkalisulfat und/oder Alkalichlorid) noch funktionieren. Auf NH₃, wie aus anderen Verfahren, soll verzichtet werden.

Insbesondere soll die Erfindung auch die Herstellung von Soda (Na₂CO₃) erlauben, wobei die Konzentrationen an NaCl in den zu behandelnden Ausgangslösungen naturgemäß sehr hoch sind (bspw. bis zu 5 mol/I).

Gelöst wird die Aufgabe durch ein Verfahren zur Herstellung von Alkalihydrogencarbonaten und/oder Alkalicarbonaten aus einer wässrigen Ausgangslösung, enthaltend Alkalisalze und Erdalkalisalze, wobei die Alkalisalze in der Ausgangslösung Alkalisulfate oder Alkalisulfate und Alkalichloride sind, wobei die Gesamtkonzentration der Alkalisalze in der Ausgangslösung 2 bis 5 mol/l beträgt,
wobei die Erdalkalisalze in der Ausgangslösung Erdalkalisulfate oder Erdalkalisulfate und Erdalkalichloride sind,
wobei die Gesamtkonzentration der Erdalkalisalze in der Ausgangslösung 0,001 bis 0,5 mol/l, bevorzugt 0,01 bis 0,1 mol/I beträgt
   mit den Schritten:
      a) als erster Schritt: Fällung der Erdalkalisalze in der Ausgangslösung durch Elektrolyse, wobei der pH-Wert im Kathodenraum auf 10 bis 14 erhöht wird, zum Erhalt einer vorbehandelten Lösung, enthaltend Alkalisalze,
      b) als nächster Schritt: Elektrodialytische Umsetzung der Alkalisalze in der vorbehandelten Lösung zu Alkalihydroxiden, mittels bipolarer Elektrodialyse, zum Erhalt einer Konzentratlösung, enthaltend Alkalihydroxide, und
      c) als wiederum nächster Schritt: Carbonatisierung der Alkalihydroxide in der Konzentratlösung, zum Erhalt einer Produktlösung enthaltend Alkalihydrogencarbonate und/oder Alkalicarbonate,
   wobei die Stromdichte zur Elektrolyse in Schritt a) bei 10 bis 50 mA/cm² und die Stromdichte während der Elektrodialyse in Schritt b) bei 5 bis 100 mA/cm² liegt.

Erfindungsgemäß enthält die wässrige Ausgangslösung Alkalisalze, wobei die Alkalisalze Alkalisulfate oder Alkalisulfate und Alkalichloride sind.

In einer Ausführungsform sind die Alkalisulfate ausgewählt aus Kaliumsulfat, Natriumsulfat und/oder Lithiumsulfat. In einer Ausführungsform sind die Alkalichloride ausgewählt aus Kaliumchlorid, Natriumchlorid und/oder Lithiumchlorid.

In einer Ausführungsform ist die wässrige Ausgangslösung ausgewählt aus Abwasser bzw. Abwässern des Bergbaus, insbesondere des Kohle-, Erz-, Kali- oder Salzbergbaus.

Erfindungsgemäß beträgt die Gesamtkonzentration der Alkalisalze in der Ausgangslösung 2 bis 5 mol/l.

Vorteilhaft können mit dem erfindungsgemäßen Verfahren wässrige Lösungen, enthaltend sowohl Erdalkalisalze als auch hohe Konzentrationen an Alkalisalz von 0,5 bis 5 mol/l, aufgearbeitet werden.

Die Aufarbeitung dieser Abwässer durch Abtrennung der Alkalisalze stellt eine bisher technologisch schwierige Aufgabe dar, da die ebenfalls vorhandenen Erdalkalisalze schnell zum Verschleiß der Vorrichtungen führen.

Erfindungsgemäß enthält die wässrige Ausgangslösung Erdalkalisalze, welche Erdalkalisulfate oder Erdalkalisulfate und Erdalkalichloride sind.

In einer Ausführungsform sind die Erdalkalisulfate ausgewählt aus Calciumsulfat, Magnesiumsulfat, Bariumsulfat und/oder Strontiumsulfat und/oder Mischungen dieser.

In einer Ausführungsform sind die Erdalkalichloride ausgewählt aus Calciumchlorid, Magnesiumchlorid, Bariumchlorid und/oder Strontiumchlorid und/oder Mischungen dieser.

Erfindungsgemäß beträgt die Gesamtkonzentration der Erdalkalisalze in der Ausgangslösung 0,001 bis 0,5 mol/l, bevorzugt 0,01 bis 0,1 mol/l.

Erfindungsgemäß erfolgt deshalb im ersten Schritt Fällung der Erdalkalisalze in der Ausgangslösung durch Elektrolyse, wobei der pH-Wert im Kathodenraum auf 10 bis 14 erhöht wird, zum Erhalt einer vorbehandelten Lösung, enthaltend Alkalisalze.

In einer Ausführungsform wird dabei an die Elektroden (Anode und Kathode) der Elektrolysezelle eine Zellspannung von 3 bis 10 Volt, bevorzugt von 4 bis 8 Volt angelegt.

In einer Ausführungsform erfolgt während der Elektrolyse oder im Anschluss an die Elektrolyse eine Alkalisierung der Ausgangslösung mit CO₂.

In einer Ausführungsform, insbesondere bei höheren Konzentrationen der Erdalkalisalze, erfolgt die Elektrolyse zweistufig, das heißt, die nach der ersten Elektrolyse der Ausgangslösung erhaltene Lösung wird einer weiteren Elektrolyse zugeführt und so von Erdalkalisalzen abgereichert.

In einer Ausführungsform erfolgt die Elektrolyse der Ausgangslösung in einer dreigeteilten Elektrolysezelle, umfassend zwei Kathodenräume, einen Anodenraum und eine zwischen Kathoden- und Anodenraum angeordnete Anionaustauschermembran.

In einer Ausführungsform wird dabei die Ausgangslösung in die beiden Kathodenräume eingeleitet und dort einer Elektrolyse und ggf. Elektrodialyse unterzogen.

In einer Ausführungsform wird dabei an die Elektroden (Anode und Kathode) der Elektrolysezelle eine Zellspannung von 5 bis 20 Volt, bevorzugt von 7 bis 15 Volt angelegt.

Die Stromdichte zur Elektrolyse beträgt 10 bis 50 mA/cm².

Dabei erfolgt an der Kathode eine Reduktion von Wasserstoffionen zu Wasserstoff oder von Wassermolekülen zu Wasserstoff und Hydroxidionen.

Dabei steigt der pH-Wert im Kathodenraum an. Der pH-Wert wird im Kathodenraum auf 10 bis 14, bevorzugt auf 11 bis 13, erhöht.

In einer Ausführungsform werden hydrolysierbare Kationen der Erdalkalisalze dabei als Hydroxide ausgefällt. In einer Ausführungsform werden Hydroxide von Magnesium, Calcium und/oder Strontium und/oder Barium ausgefällt.

Vorhandene Anionen, also Sulfat- oder Sulfat- und Chloridanionen, werden wegen des entstandenen lokalen Defizits an Kationen aus den Kathodenräumen durch die Anionenaustauschermembran in den Anodenraum transportiert. Dort werden die Anionen mit den in der Anodenreaktion erzeugten Wasserstoffionen zu den korrespondierenden Säuren umgesetzt. In einer Ausführungsform wird die Säure abgetrennt.

In einer Ausführungsform wird die elektrolytisch behandelte Lösung mit gasförmigem Kohlendioxid kontaktiert. Dabei bilden sich aus noch in der Lösung vorhandenen Erdalkalimetallen schwerlösliche Carbonate. In einer Ausführungsform werden Carbonate von Magnesium, Strontium und/oder Calcium gebildet. Die schwerlöslichen Carbonate fallen aus und können als Feststoffe abgetrennt werden.

In einer Ausführungsform wird die Elektrolyse und ggf. die Kontaktierung mit CO₂ ein- bis mehrmals wiederholt.

In einer Ausführungsform wird eventuell in der Ausgangslösung enthaltenes Lithium als Lithiumcarbonat ausgefällt.

In einer Ausführungsform weist die so erhaltene vorbehandelte Lösung einen Gesamtgehalt an Erdalkalisalzen von < 100 mg/l, bevorzugt < 50 mg/l auf. Handelt es sich bei den Erdalkalisalzen hauptsächlich um Calcium und/oder Bariumsalze, weist die vorbehandelte Lösung einen Gesamtgehalt an Erdalkalisalzen von bevorzugt < 10 mg/l auf.

In einer Ausführungsform weist die so erhaltene vorbehandelte Lösung einen pH-Wert von 6 bis 8 auf.

In einer Ausführungsform werden die Alkalisulfate elektrolytisch zu Sulfiden reduziert. Dies geschieht bevorzugt während der Elektrolyse der Ausgangslösung durch Reaktion der Sulfate mit Eisenionen zu Eisensulfid. In einer Ausführungsform wird das Eisensulfid an der Kathode, beispielsweise aus Pyrit, abgeschieden und immobilisiert. In einer Ausführungsform werden der Ausgangslösung zusätzlich Eisenionen zugegeben. In einer Ausführungsform erfolgt die Abscheidung an Kathoden aus technischem Eisen oder aus Pyrit oder aus NiS.

In einer Ausführungsform werden die in der vorbehandelten Lösung noch enthaltenen Sulfate elektrolytisch zu Sulfiden reduziert.

Erfindungsgemäß erfolgt im nächsten Schritt die elektrodialytische Umsetzung der Alkalisalze in der vorbehandelten Lösung zu Alkalihydroxiden mittels bipolarer Elektrodialyse, zum Erhalt einer Konzentratlösung, enthaltend Alkalihydroxide.

Die Elektrodialyse ist eine dem Fachmann bekannte Methode zur Entfernung ionischer Komponenten aus wässrigen Lösungen über deren Transport durch Ionenaustauschermembranen (KAM = Kationenaustauschermembran, AAM = Anionenaustauschermembran). Diese Ionenaustauschermembranen befinden sich in einer Elektrodialysezelle, auch Membranstack genannt. Der Transport der Ionen erfolgt unter der Triebkraft eines elektrischen Feldes.

Der Aufbau eines in einem Verfahren beispielsweise eingesetzten Membranstacks und die in ihm ablaufenden Prozesse bei einer Ausgangslösung, enthaltend NaCl als Alkalisalz, erfolgen wie in Fig. 1 schematisch dargestellt.

Unter dem Einfluss der angelegten Zellspannung wandern die Ionen durch die Membranen, sodass sie auf diese Weise in den Diluatströmen (2, 5) abgereichert und in den Konzentratströmen (1, 4) angereichert werden. Auf diese Weise ist eine weitgehende Entsalzung der Diluatströme möglich.

In einer Ausführungsform sind KAM und AAM selektiv für einwertige Ionen. Somit werden einwertige Ionen bevorzugt durch die Membranen transportiert.

An der Oberfläche der bipolaren Membran (BPM), findet eine katalytische Spaltung von Wasser in H+ - und OH-Ionen statt. Damit erfolgt eine Salzspaltung in die korrespondierende Säure bzw. Lauge und ermöglicht deren Gewinnung.

In den Diluatströmen (2, 5) wird die vorbehandelte Lösung geführt. Im Konzentratstrom (1) wird bevorzugt eine neutrale, salzhaltige Lösung, beispielsweise eine 1M NaCl- und/oder NaSO₄-Lösung geführt.

Die Stromdichte beträgt während der Elektrodialyse 5 bis 100 mA/cm².

Während der Elektrodialyse erfolgt eine Konzentrierung der Alkali-Ionen (beispielsweise Natriumionen) in den Konzentratströmen (1,4) durch lonenmigration vom Diluat- zum Konzentratstrom.

Damit werden die Alkaliionen (beispielsweise Na-Ionen) in den Diluatströmen (2, 5) abgereichert.

In dem zwischen BPM und KAM geführten Konzentratstrom (4) reichern sich Alkaliionen an und reagieren mit den dort gebildeten Hydroxidionen zu dem entsprechenden Alkalihydroxid, zum Erhalt einer Konzentratlösung, enthaltend Alkalihydroxide, auch Lauge genannt.

In einer Ausführungsform beträgt die Konzentration der Alkalihydroxide in der Konzentratlösung im Konzentratstrom (4), auch Lauge genannt, 0,5 bis 7 mol/l, bevorzugt 1 bis 3 mol/l.

In einer Ausführungsform beträgt die Reinheit der Lauge >90%, bevorzugt >95%.

Im Konzentratstrom (1) reichern sich ebenfalls Alkaliionen in wässriger Lösung an.

In einer Ausführungsform wird die wässrige Lösung aus dem Konzentratstrom (1) als vorbehandelte Lösung einer erneuten Elektrodialyse zugeführt, um die Lösung erneut an Alkaliionen abzureichern.

In einer Ausführungsform beträgt die Alkaliionen-Konzentration nach Beendigung der Elektrodialyse in den Konzentratströmen (1, 4) und/oder in der Konzentratlösung 0,5 bis 7 mol/l, bevorzugt 1 bis 3 mol/l.

In dem zwischen BPM und AAM geführten Diluatstrom (3) entsteht die korrespondierende Säure aus Chloridanionen und Protonen.

In einer Ausführungsform beträgt die Konzentration der Säure 0,5 bis 5 mol/l, bevorzugt 1 bis 3 mol/l.

In einer Ausführungsform beträgt die Reinheit der Säure >90%, bevorzugt >95%.

In einer Ausführungsform liegt die Alkaliionen-Restkonzentration nach Beendigung der Elektrodialyse in den Diluatströmen (2, 5) bei 0,01 mol/l, bevorzugt 0,1 mol/l.

Für Elektroden und Elektrolyt, Pumpen und Behälter werden Materialien eingesetzt, die aus dem Stand der Technik und insbesondere dem Fachmann bekannt sind.

Erfindungsgemäß erfolgt in einem nächsten Schritt die Carbonatisierung der Alkalihydroxide in der Konzentratlösung, zum Erhalt einer Produktlösung enthaltend Alkalihydrogencarbonate und/oder Alkalicarbonate.

Verfahren zur Carbonatisierung von Alkalihydroxiden sind dem Fachmann bekannt.

In einer Ausführungsform wird die Alkalihydroxidhaltige Lösung mit CO₂ kontaktiert.

In einer Ausführungsform werden die Alkalihydroxide zunächst zu Alkalihydrogencarbonat umgesetzt.

In einer Ausführungsform werden die Alkalihydrogencarbonate beispielsweise durch Kristallisation in ihre Carbonate umgewandelt. Dem Fachmann sind solche Methoden bekannt.

In einer Ausführungsform enthält das Alkalihydrogencarbonat verschiedene Alkaliionen. In einer Ausführungsform werden die verschiedenen Alkalihydrogencarbonate beispielsweise durch fraktionierte Kristallisation ihrer Carbonate voneinander getrennt.

Gegenstand der Erfindung ist auch die Verwendung des erfindungsgemäßen Verfahrens zur Behandlung von Abwasser bzw. Abwässern und/oder zur Gewinnung von Alkalicarbonat und/oder Alkalihydrogencarbonat aus Abwasser bzw. Abwässern.

In einer Ausführungsform ist das Abwasser ausgewählt aus Abwasser des Bergbaus, insbesondere des Kohle-, Erz-, Kali- oder Salzbergbaus.

Gegenstand der Erfindung ist auch die Verwendung von Abwasser bzw. Abwässern des Bergbaus als wässrige Ausgangslösung zur Herstellung von Alkalicarbonat und/oder - Alkalihydrogencarbonat mit dem erfindungsgemäßen Verfahren.

Für die Realisierung der Erfindung ist es auch zweckmäßig, die vorbeschriebenen Ausführungsformen und Merkmale der Ansprüche zu kombinieren. Ferner ist die Erfindung auch nicht auf die speziell beschriebenen Merkmalskombinationen beschränkt, sondern kann auch durch jede beliebige andere Kombination von bestimmten Merkmalen aller insgesamt offenbarten Einzelmerkmale definiert sein, sofern sich die Einzelmerkmale nicht gegenseitig ausschließen, oder eine spezifische Kombination von Einzelmerkmalen nicht explizit ausgeschlossen ist.

Nachfolgend wird die Erfindung anhand von Ausführungsbeispielen näher erläutert, ohne dass diese jedoch beschränkend wirken.

### Ausführungsbeispiel 1 - Referenzbeispiel

Eine NaCl-Sole der Konzentration 60 g/l wird in einen bipolaren ED-stack mit einer Membrankonfiguration gemäß Fig.1 geleitet. Elektroden und Membranen weisen jeweils eine Fläche von 500 cm² auf. Die NaCl-Sole wird dabei in den Diluatströmen (2, 5) geführt und bei i=4 mA/cm² und einem Durchfluss von 0,5 I/h (anodischer und kathodischer Spülstrom je 6 l/h) einer ED unterzogen. Dabei wird die eingeleitete NaCl-Lösung bis auf einen Restgehalt von 5 g/l entsalzt. Hierbei entstehen in den an die bipolare Membran unmittelbar angrenzenden Kompartimenten (3, 4) die korrespondierende Säure/Lauge in Form von 1,8 M NaOH (Konzentratstrom 4) und 1,5 M HCl (Strom 3) in jeweils 95 %iger Reinheit. Die Dünnsole mit 5 g/l NaCl wird nachfolgend einer weiteren elektrodialytischen Entsalzung zugeführt und bis auf einen Restgehalt von 0,5 g/l NaCl entsalzt. Das Konzentrat aus Konzentratstrom (1) mit einer Konzentration von 50 g/l NaCl wird in den Prozess zurückgeführt. Die NaOH wird nachfolgend durch Einleiten von CO₂ zu NaHCO₃ umgesetzt.

### Ausführungsbeispiel 2 - Referenzbeispiel

Ein industrielles Abwasser mit einem Gehalt von 25 g/l NaCl, 23 g/l CaCl₂, 0,4 g/l MgSO₄ und 0,2 g/l SrSO₄ wird zunächst in den Kathodenraum einer Elektrolysezelle eingeleitet und bei i= 50 mA/cm² elektrolysiert bis ein pH-Wert von 10 bis11 im Ablauf des Kathodenraums erreicht ist.

Die Elektrolysezelle enthält dabei zwei Kathoden in den Abmessungen jeweils 10 cm breit und 13 cm lang aus 1 mm dickem Nickelblech, das oberflächlich mit einer 2 Mikrometer dünnen Legierungsschicht bestehend aus 70% Silber und 30% Palladium beschichtet ist. Außerdem sind vorhanden zwei Anionenaustauschermembranen gleichen Fabrikats, die die Kathodenräume von dem sich mittig dazwischen befindlichen Anodenraum trennen.

Die Anode besteht aus einem Streckmetall aus Niob in einer Größe von 6 cm * 8 cm mit einer geometrischen Elektrodenoberfläche von 14,2 cm², das oberflächlich in einer Schichtdicke von 1 Mikrometer mit synthetischem, mit Bor-dotierten Diamant beschichtet ist.

Der Abstand zwischen den Kathoden und den Anionenaustauschermembranen beträgt jeweils 2,1 mm und derjenige zwischen der Anode und den Membranen 4,2 mm. Zur Fixierung der Abstände kommen Abstandshalter aus 2,1 mm starkem Polyestergewebe mit einem offenen Flächenanteil (Apertur) von 70% in ein- oder zwei (Anodenraum) Lagen zum Einsatz, die die Membranen beidseitig über die ganze Flächenausdehnung bedecken.

Durch den Anodenraum der Zelle zirkuliert eine Lösung aus 0,05 bis 1,5 M Schwefelsäure zu Beginn der Behandlung der Ausgangslösung.

Nachfolgend wird diese Lösung in Begasungssäulen mit zentral angeordnetem porösem Begasungsrohr aus mikroporösem PE oder einer mikroporösen Keramik mit technischem CO₂ kontaktiert, wobei die schwerlöslichen Carbonate ausfallen und am Boden der Säule sedimentieren, von wo sie von Zeit zu Zeit abgezogen werden. Nachfolgend wird der so behandelte Elektrolyt erneut elektrolysiert und nochmals wie beschrieben mit CO₂ kontaktiert, um weitere Carbonate auszufällen. Anschließend wird der nun weittestgehend (Konzentration <50 mg/l) Erdalkali-freie und nahezu pH-neutrale Katholyt wie in Beispiel 1 beschrieben zu NaOH und HCl aufgearbeitet. Das in der Anodenreaktion anfallende Chlor wird in einer Chlor-Knallgaszelle unter Rückgewinnung eines Teils der zu seiner Bildung aufgewendeten Energie zu HCl umgesetzt. Die gebildete NaOH der Konzentration 2,5 Mol/l wird wie zuvor beschrieben durch kontaktieren mit CO₂ zu NaHCO₃ umgesetzt.

### Ausführungsbeispiel 3- Referenzbeispiel

Anstelle des in Beispiel 2 genannten Industrieabwassers wird ein Abwasser von einer Abraumhalde des Kalibergbaus mit folgender Zusammensetzung behandelt: NaCl 62 g/l, KCI 1,5 g/l, MgSO₄ 4 g/l, LiCI 0,5 g/l. Die Behandlung erfolgt nach demselben Schema wie in Beispiel 2 beschrieben, allerdings wird in der Elektrolysevorstufe bis pH>12 elektrolysiert und das Mg als Mg(OH)₂ ausgefällt. Nachfolgend wird der Katholyt zur Fällung des Li als Li₂CO₃ wie beschrieben mit CO₂ kontaktiert. Die erhaltene neutrale Lösung wird in eine Elektrolysezelle mit Schüttbettkathode überführt, in der an Kathoden aus technischem Eisen oder aus Pyrit oder aus NiS das Sulfat bei i= 5 mA/cm² zu Sulfid reduziert wird. Als Anode dient ein Stahlblech. Das so vorbehandelte Wasser wird nachfolgend wie beschrieben der bipolaren Elektrodialyse unterzogen und die gebildete Mischlauge aus NaOH und KOH zu den entsprechenden Hydrogencarbonaten umgesetzt. Diese können dann durch z.B. fraktionierte Kristallisation voneinander getrennt werden.

### Ausführungsbeispiel 4

Ein sulfathaltiges Abwasser mit einem Gehalt von 6,5 g/l Sulfat, 0,8 g/l Chlorid, 1,55 g/l Natrium, 0,5 g/l Ca, 0,2 g/l Mg und 0,05 g/l Sr sowie einem pH-Wert von 2,9 wird analog Beispiel 2 behandelt, wobei zunächst die Erdalkalimetalle als Carbonate im Zuge der Elektrolyse abgetrennt werden. In dieser Stufe entsteht eine chloridhaltige Schwefelsäure der Konzentration 0,35 Mol/l bzgl. H₂SO₄.

Diese Schwefelsäure wird mit Ammoniakwasser zu Ammoniumsulfatlösung umgesetzt, das als Düngemittel dienen kann, sofern der Chloridgehalt <1g/kg des erzeugten Sulfats ist (bezogen auf die Trockenmasse).

Andernfalls wird die Lösung eingedampft und der NH₄Cl-haltige Feststoff auf 340°C erhitzt, um NH₄Cl durch Sublimation zu entfernen. Das Sublimat wird kondensiert oder in einer Vorlage aus Wasser aufgenommen, woraus durch bipolare ED Ammoniakwasser zurückgewonnen und in den Prozess zurückgeführt werden kann. Die von den Erdalkalien befreite Lösung wird nachfolgend wie beschrieben einer bipolaren Elektrodialyse zur Gewinnung von NaOH und HCl unterzogen, wobei eine 1,8 M NaOH und eine 1,3 M HCl erhalten werden.

Die NaOH wird nachfolgend mit CO₂ zur Bildung von NaHCO₃ kontaktiert. Die weitere Aufkonzentrierung erfolgt durch dem Fachmann bekannte Prozesse. Die erzeugte HCl kann ebenso aufkonzentriert werden. Vorliegend wurde sie unter Energierückgewinnung zur Herstellung von AlCl₃ und FeCl₃-Lösungen verwendet, die ihrerseits in bekannter Weise als Fällungsreagenz in der Abwasserbehandlung Einsatz finden können. Zur Herstellung wurden jeweils 250 cm² große und 10 mm dicke Bleche aus Al oder Stahl in einen Behälter mit der HCl getaucht und elektrisch leitend mit einem zweiten Blech aus Edelstahl gleicher Größe verbunden, das als Kathode diente. Die Auflösung der unedleren Metalle (Stahl, Aluminium) läuft unter den Versuchsbedingungen spontan ab. An den Klemmen der Elektroden wurde eine Spannung von 0,4 bzw. von 1,8 V gemessen.

### Zitierte Nichtpatentliteratur:

Pan, Xi-Jiu; Dou, Zhi-He; Meng, De-Liang; Han, Xiu-Xiu; Zhang, Ting-An; Titel: "Electrochemical separation of magnesium from solutions of magnesium and lithium chloride", Hydrometallurgy, Vol. 191, 2020, 105166.
Ghanbari Maharloo, Ali Darvishi, Razieh Davand, Majid Saidi, Mohammad Reza Rahimpour mit dem Titel: "Process intensification and environmental consideration of sodium bicarbonate production in an industrial soda ash bubble column reactor by CO2 recycling", Journal of CO2 Utilization, Vol. 20, 2017, 318-327.
Friedrich, H. - J.: Wasser-behandlung im Bergbau mittels Membranelektrolyseverfahren, Wissym 2015, Bad Schlema, Proceedings, Seiten169 ff.).
Electrosynthesis Inc., USA "Electrochemical Salt Splitting", Autor D. Genders, Watts New 1995, Vol 1; No 1.

## Patentansprüche

1. Verfahren zur Herstellung von Alkalihydrogencarbonaten und/oder Alkalicarbonaten aus einer wässrigen Ausgangslösung, enthaltend Alkalisalze und Erdalkalisalze,
wobei die Alkalisalze in der Ausgangslösung Alkalisulfate oder Alkalisulfate und Alkalichloride sind,
wobei die Gesamtkonzentration der Alkalisalze in der Ausgangslösung 2 bis 5 mol/l beträgt,
wobei die Erdalkalisalze in der Ausgangslösung Erdalkalisulfate oder Erdalkalisulfate und Erdalkalichloride sind,
wobei die Gesamtkonzentration der Erdalkalisalze in der Ausgangslösung 0,001 bis 0,5 mol/l beträgt,
mit den Schritten:
a) als erster Schritt:
Fällung der Erdalkalisalze in der Ausgangslösung durch Elektrolyse, wobei der pH-Wert im Kathodenraum auf 10 bis 14 erhöht wird, zum Erhalt einer vorbehandelten Lösung, enthaltend Alkalisalze,
b) als nächster Schritt:
Elektrodialytische Umsetzung der Alkalisalze in der vorbehandelten Lösung zu Alkalihydroxiden, mittels bipolarer Elektrodialyse, zum Erhalt einer Konzentratlösung, enthaltend Alkalihydroxide, und
c) als wiederum nächster Schritt:
Carbonatisierung der Alkalihydroxide in der Konzentratlösung, zum Erhalt einer Produktlösung enthaltend Alkalihydrogencarbonate und/oder Alkalicarbonate,
wobei die Stromdichte zur Elektrolyse in Schritt a) bei 10 bis 50 mA/cm² und die Stromdichte während der Elektrodialyse in Schritt b) bei 5 bis 100 mA/cm² liegt.

2. Verfahren nach Anspruch 1, wobei das Alkalisulfat Lithiumsulfat und/oder das Alkalichlorid Lithiumchlorid ist und in der Ausgangslösung enthaltenes Lithium als Lithiumcarbonat ausgefällt wird.

3. Verfahren nach einem der Ansprüche 1 oder 2, wobei die wässrige Ausgangslösung ausgewählt ist aus Abwasser des Bergbaus.

4. Verfahren nach Anspruch 3, wobei die wässrige Ausgangslösung ausgewählt ist aus Abwasser des Kohle-, Erz-, Kali- oder Salzbergbaus.

5. Verfahren nach Anspruch 1 bis 4, wobei die Elektrolyse der Ausgangslösung in einer dreigeteilten Elektrolysezelle, umfassend zwei Kathodenräume, einen Anodenraum und eine zwischen Kathoden- und Anodenraum angeordneten Anionaustauschermembran, erfolgt.

6. Verwendung eines Verfahrens nach einem der Ansprüche 1 bis 5 zur Behandlung von Abwasser und/oder zur Gewinnung von Alkalicarbonat und/oder Alkalihydrogencarbonat aus Abwasser.

7. Verwendung von Abwasser des Bergbaus als wässrige Ausgangslösung zur Herstellung von Alkalicarbonat und/oder Alkalihydrogencarbonat mittels des Verfahrens nach einem der Ansprüche 1 bis 5.

## Claims

1. Method for the production of alkali hydrogencarbonates and/or alkali carbonates from an aqueous starting solution containing alkali salts and alkali earth salts, wherein the alkali salts in the starting solution are alkali sulfates or alkali sulfates and alkali chlorides,
wherein the total concentration of the alkali salts in the starting solution being 2 to 5 mol/l,
wherein the alkali earth salts in the starting solution are alkali earth sulfates or alkali earth sulfates and alkali earth chlorides,
wherein the total concentration of the alkali earth salts in the starting solution being 0.001 to 0.5 mol/l,
with the steps:
a) as a first step:
Precipitation of the alkali earth salts in the starting solution by electrolysis, wherein the pH in the cathode compartment is increased to 10 to 14, to obtain a pretreated solution containing alkali salts;
b) as a next step:
Electrodialytic conversion of the alkali salts in the pretreated solution to alkali hydroxides by means of bipolar electrodialysis, to obtain a concentrate solution containing alkali hydroxides; and
c) as a further next step:
Carbonation of the alkali hydroxides in the concentrate solution to obtain a product solution containing alkali hydrogencarbonates and/or alkali carbonates, wherein the current density for the electrolysis in step a) is 10 to 50 mA/cm², and the current density during electrodialysis in step b) is 5 to 100 mA/cm².

2. Method according to claim 1, wherein the alkali sulfate is lithium sulfate and/or the alkali chloride is lithium chloride, and lithium contained in the starting solution is precipitated as lithium carbonate.

3. Method according to one of claims 1 or 2, wherein the aqueous starting solution is selected from mining wastewater.

4. Method according to claim 3, wherein the aqueous starting solution is selected from wastewater from coal, ore, potash, or salt mining.

5. Method according to claims 1 to 4, wherein the electrolysis of the starting solution is carried out in a three-compartment electrolysis cell comprising two cathode compartments, one anode compartment, and a between the cathode and anode compartments arranged anion exchange membrane.

6. Use of a method according to any one of claims 1 to 5 for the treatment of wastewater and/or for the production of alkali carbonate and/or alkali hydrogencarbonate from wastewater.

7. Use of mining wastewater as the aqueous starting solution for the production of alkali carbonate and/or alkali hydrogencarbonate by means of the method according to any one of claims 1 to 5.

## Revendications

1. Procédé de fabrication d'hydrogénocarbonates alcalins et/ou de carbonates alcalins à partir d'une solution aqueuse de départ contenant des sels alcalins et des sels alcalino-terreux, les sels alcalins dans la solution de départ étant des sulfates alcalins ou des sulfates alcalins et des chlorures alcalins,
la concentration totale des sels alcalins dans la solution de départ étant comprise entre 2 et 5 mol/l,
les sels alcalino-terreux dans la solution de départ étant des sulfates alcalino-terreux ou des sulfates alcalino-terreux et des chlorures alcalino-terreux,
la concentration totale des sels alcalino-terreux dans la solution de départ étant comprise entre 0,001 et 0,5 mol/l,
comprenant les étapes suivantes :
a) comme première étape :
Précipitation des sels alcalino-terreux dans la solution de départ par électrolyse, le pH dans la chambre cathodique étant augmenté à une valeur comprise entre 10 et 14, afin d'obtenir une solution prétraitée contenant des sels alcalins,
b) comme étape suivante :
Conversion électrodialytique des sels alcalins dans la solution prétraitée en hydroxydes alcalins, au moyen d'une électrodialyse bipolaire, pour obtenir une solution concentrée contenant des hydroxydes alcalins, et
c) comme étape suivante derechef:
Carbonatation des hydroxydes alcalins dans la solution concentrée, pour obtenir une solution de produit contenant des hydrogénocarbonates alcalins et/ou des carbonates alcalins,
la densité de courant pour l'électrolyse dans l'étape a) étant comprise entre 10 et 50 mA/cm ² et la densité de courant pendant l'électrodialyse dans l'étape b) étant comprise entre 5 et 100 mA/cm².

2. Procédé selon la revendication 1, dans lequel le sulfate alcalin est du sulfate de lithium et/ou le chlorure alcalin est du chlorure de lithium et le lithium contenu dans la solution de départ est précipité sous forme de carbonate de lithium.

3. Procédé selon l'une des revendications 1 ou 2, dans lequel la solution aqueuse de départ est choisie parmi d'effluent issu de l'exploitation minière.

4. Procédé selon la revendication 3, dans lequel la solution aqueuse de départ est choisie parmi d'effluent issu de l'exploitation minière du charbon, du minerai, de la potasse ou du sel.

5. Procédé selon l'une des revendications 1 à 4, dans lequel l'électrolyse de la solution de départ s'effectue dans une cellule d'électrolyse en trois parties comprenant deux compartiments cathodiques, un compartiment anodique et une membrane échangeuse d'anions disposée entre les compartiments cathodique et anodique.

6. Utilisation d'un procédé selon l'une des revendications 1 à 5 pour le traitement d'effluent et/ou pour l'obtention de carbonate alcalin et/ou d'hydrogénocarbonate alcalin à partir d'effluent.

7. Utilisation d'effluent issu de l'exploitation minière comme solution aqueuse de départ pour la production de carbonate alcalin et/ou d'hydrogénocarbonate alcalin au moyen du procédé selon l'une des revendications 1 à 5.
